# EUROPÄISCHE PATENTSCHRIFT

(11) **EP 0 488 096 B1**
(45) Veröffentlichungstag und Bekanntmachung des Hinweises auf die Patenterteilung: **26.01.1994**
(21) Anmeldenummer: 91120033.5
(22) Anmeldetag: 23.11.1991
(51) Int. Cl.: F28D 7/08, F28F 13/08

(54) **Röhrenwärmeaustauscher**
Heat exchancher with tubes
Echangeur de chaleur à tubes

(30) Priorität: 29.11.1990 DE 4037986
(43) Veröffentlichungstag der Anmeldung: 03.06.1992
(73) Patentinhaber: Vetter, Richard, D-31226 Peine (DE)
(72) Erfinder: Vetter, Richard, D-31226 Peine (DE)
(74) Vertreter: Depmeyer, Lothar

(56) Entgegenhaltungen:
- EP-A- 0 027 478
- EP-A- 0 120 630
- DE-A- 2 937 477
- DE-C- 899 946
- DE-U- 8 815 701
- FR-A- 2 523 710
- GB-A- 2 117 893
- US-A- 4 896 411
- SOVIET PATENTS ABSTRACTS Week 8814, 7. April 1988 Derwent Publications Ltd., London, GB; & SU-A-1 332 140 (KIEV POLY) 23. August 1987
- PATENT ABSTRACTS OF JAPAN vol. 10, no. 118 (M-475) 2. Mai 1986 & JP-A-60 248 997 (SHIYOUWA ARUMINIUMU KK) 9. Dezember 1985
- PATENT ABSTRACTS OF JAPAN vol. 8, no. 230 (M-333) 23. Oktober 1984 & JP-A-59 112 197 (HITACHI SEISAKUSHO KK) 28. Juni 1984

## Beschreibung

Die Erfindung betrifft einen Röhrenwärmetauscher, bei dem die Rohre von Verbrennungsgasen durchströmt sind und sich außen an den Rohren Luft befindet, insb. Wärmetauscher zum Abkühlen der Verbrennungsgase von Kesselanlagen und/oder zum Vorwärmen der Verbrennungsluft von Kesselanlagen.

Derartige Wärmetauscher sind aus der EP-A-27 478 bereits bekannt.

Es ist zwar bei Kondensatoren bekannt (EP-A-120 630), an den Rohrenden von Rohrbündeln Rohrverengungen vorzusehen, um durch das Kondensat einen Verschluß gegen den Austritt von Dampf herbeizuführen, jedoch laufen die waagerecht liegenden Rohre an den entgegengesetzten Enden frei aus, sodaß sich bei nicht strömendem Kondensat keine Kondensatansammlung bilden kann.

Da bei Wärmetauschern der eingangs erwähnten Art eine Kondensation im Regelfalle nicht ausgeschlossen werden kann, sofern ein bestimmtes Temperaturgefälle nicht ausgeschlossen ist, hat man stets dafür Sorge getragen, dass das Kondensat abläuft. Dazu werden besonders eingerichtete Kondensat-ableiter verwendet, die sich im Boden des Wärmeaustauschers befinden, auf dem sich das Kondensat sammelt.

Die Erfindung geht von der Erkenntnis aus, dass ein Kondensatanfall nutzbar gemacht werden kann, wenn der Wärmeaustauscher eine bestimmte Ausbildung erhält. Demgemäss liegt der Erfindung die Aufgabe zugrunde, die eingangs erwähnten Austauscher so auszubilden, dass durch eine bewusste Ansammlung von Kondensat eine verbesserte Reinigung der Verbrennungsgase und/oder eine Wärmespeicherung möglich sind.

Die Aufgabe wird erfindungsgemäß dadurch gelöst, daß zumindest ein Rohr im Rohrinneren einen oder mehrere, seinen lichten Durchgangsquerschnitt vermindernde, staudammähnliche Vorsprünge und/oder einen schrägen Anstieg aufweist und daß das Rohr bzw. die Rohre zu den Vorsprüngen und/oder schrägen Anstiegen hin geneigt sind.

Demgemäss wird das Kondensat bewusst nicht abgeleitet, sondern zumindest an einer Stelle gesammelt bzw. gestaut, wobei sich diese Ansammlungen vorzugsweise im wesentlichen über die gesamte Länge der waagerechten bzw. schräg ansteigenden Rohrabschnitte erstrekken sollen. Das sich ansammelnde Kondensat kann dann als Wärmespeicher verwendet werden und die Rohre aussen berührende Luft anwärmen. Zugleich erhöht sich innerhalb der Rohre die Berührungsfläche zwischen den Verbrennungsgasen und dem Kondensat, wobei sich eine bessere Reinigung der Verbrennungsgase einstellt.

Die Vorsprünge bzw. die durch den Schräganstieg bedingte erhöhte Stelle hindern das Kondensat letzthin nicht, abzufliessen. Ist eine bestimmte Kondensatmenge angefallen, so werden die Vorsprünge bzw. die höchsten Stellen überwunden, wobei jedoch eine stauseeähnliche Ansammlung zurückbleibt.

Weitere Einzelheiten der Erfindung werden anhand der Zeichnung erläutert, in der Ausführungsbeispiele der Erfindung dargestellt sind. Es zeigen :
- Fig. 1: einen senkrechten Schnitt durch einen Röhrenwärmeaustauscher mit durch die Rohre geführten Verbrennungsgasen und um die Rohre im Gegenstrom geführter Luft,
- Fig. 2: eine Einzelheit aus einem Tauscher gemäss Fig. 1 im senkrechten Schnitt und
- Fig. 3: das für die Einzelheit gemäss Fig. 2 benutzte gerade, etwa waagerechte Rohr in axialer Richtung gesehen, dem Schnitt nach der Linie III - III gemäss Fig. 2 entsprechend.
- Fig. 4: eine gegenüber Fig. 1 abgewandelte Ausführung eines Röhrenwärmeaustauschers in der Ansicht, bei dem die Rohre ebenfalls übereinander angeordnet sind,
- Fig. 5: eine Draufsicht auf einen weiter abgewandelten Röhrenwärmeaustauscher, dessen Rohre praktisch in einer waagerechten Ebene angeordnet sind und
- Fig. 6: den Wärmeaustauscher gemäß Fig. 5 in der Ansicht.

Der Wärmetauscher hat eine grössere Anzahl etwa waagerecht verlaufender, übereinander angeordneter gerader Rohre 1 aus Kunststoff; benachbarte, übereinander angeordnete Rohre 1 gehen über 18o°- Krümmer 2 ineinander über in der Weise, dass von oben in Richtung des Pfeiles 3 zugeführte Verbrennungsgase mit einer Temperatur von etwa 6o° C hin und her durch den Wärmetauscher geführt werden, den sie unten im Sinne des Pfeiles 4 mit einer Temperatur von etwa 4o^{O} C verlassen.

Die zum Kühlen der Verbrennungsgase dienende Luft wird im Gegenstrom von unten im Sinne des Pfeiles 5 zugeführt; sie verlässt den Tauscher im oberen Bereich im Sinne des Pfeiles 6. Während nach der Ausführungsform gemäss Zeichnung die kühlende Luft im Gegenstrom zu den Verbrennungsgasen geführt ist, kann sie auch bei anderen Ausführungsformen quer zu den Rohren 1 geführt und geleitet werden.

Wichtig ist nun, dass die Rohre 1 in Strömungsrichtung der Verbrennungsgase gesehen im Endbereich mit einem Vorsprung nach Art eines kleinen Staudammes im unteren Bodenbereich versehen sind; dazu sind in die Rohre gemäss Fig. 2 und 3 kleine Kunststofformkörper 7 eingeklebt oder in anderen Weise befestigt. Sie haben einen T-förmigen Querschnitt in der Weise , dass der senkrechte Quersteg 8 den eigentlichen Staudamm bzw. Vorsprung bildet. Die grösste Höhe h sollte dabei 1o - 5o % des Rohrinnendurchmessers betragen.

Bedingt durch diesen Vorsprung sammelt sich auf dem Grund der Rohre 1 das Kondensat aus den Verbrennungsgasen, wobei sich eine entsprechende,flache Flüssigkeitsansammlung bildet. Die so entstandene freie Kondensatoberfläche dient der besseren Beeinflussug der Verbrennungsgase; zudem wird Wärmeenergie gespeichert, die an die aussen geführte Luft weitergeleitet werden kann, was z.B. dann von grosser Bedeutung ist, wenn die Luft dem Kessel oder Ofen zugeführt wird, von dem die zu kühlenden Verbrennungsgase kommen.

Die Anbringung der Kunststofformkörper 7 an den Enden der Rohre 1 ist deshalb einfach, weil Krümmer 2 und Rohre 1 zusammengesteckt sind. Es ist eine Muffenverbindung als Steckverbindung mit einer O-Ringdichtung gegeben.

Es sei erwähnt, dass je nach Rohrlänge oder Rohrsteigung jedem Rohr auch zwei oder mehrere Querstege bzw. Vorsprünge zugeordnet werden können. Wenngleich natürlich eine Kondensat-ansammlung am besten dann entsteht, wenn die Rohre 1 zum Vorsprung hin geneigt sind, bedarf es keiner nennenswerten Rohrneigung, weil die Flüssigkeitsansammlung sich nach vorne hin durch den Vorsprung und nach hinten hin durch den nach oben hin abgebogenen Krümmer 2 ergibt. Bei sehr geringer Steigung z.B. unter 1 cm auf 1 m Rohrlänge bzw. sogar bei waagerechtem Verlauf des Rohres 1 ergibt sich eine besonders lange Flüssigkeitsansammlung, wobei eine entsprechend grosse Oberfläche entsteht, die mit den Rauchgasen in Berührung treten kann.

Aufgrund der temperierten Rauchgase hat das anfallende Kondensat eine entsprechend hohe Temperatur. Deshalb ist es auch möglich, den erfindungsgemässen Wärmetauscher als Heizkörper zu verwenden, indem vorwiegend die im Kondensat gespeicherte Wärme genutzt wird.Der so ausgeführte Heizkörper wird vorzugsweise zur Raumheizung verwendet. Es sei jedoch erwähnt, dass der Wärmetauscher auch zur Vorwärmung der Verbrennungsluft für eine Kesselanlage dienen kann, wobei auch der Effekt einer Absenkung der Temperatur der Verbrennungsgase entsteht.

Bei der Ausführung gemäss Fig. 4 liegen die Rohre 2 übereinander; sie sind geneigt, um so ebenfalls eine Kondensatansammlung zu erreichen. Die Neigung benachbarter Rohre 2 ist dabei gegensinnig, und zwar in der Weise, dass ihr gegenseitiger Abstand - bei Betrachtung in Richtung der Rohre 1 gesehen - im Bereich der Krümmer 2 grösser ist als am entgegengesetzten Ende ( B grösser als A ) ( bei Rohren 1 und Krümmern 2 mit praktisch gleichen Durchmesserabmessungen ). Das Kondensat ist bei K angedeutet.

Die Ausführung gemäss Fig. 5 und 6 sieht Rohre 1o vor, die hin und her verlegt sind, jedoch sich praktisch in einer waagerechten Ebene befinden. Ihr Zulaufabschnitt 11 ist dabei zu den Rohren 1o hin nach unten und der Auslaufbereich 12 der Rohre 1o ist hingegen von den Rohren 1o aus nach oben geneigt, um damit über die gesamte Länge der Rohre 1o hinweg eine Ansammlung des Kondensats zu ermöglicht. Mit Vorteil wird dabei aber im Gegensatz zu der zeichnerischen Darstellung die Neigung der Rohrabschnitte 12 nur so gering gewählt, dass über sie das Kondensat abfliessen kann, bevor sich die Rohrabschnitte 1o ganz mit dem Kondensat füllen und dabei gar den Wärmetauscher verschliessen.

## Patentansprüche

1. Röhrenwärmetauscher, bei dem die Rohre von Verbrennungsgasen durchströmt sind und sich außen an den Rohren Luft befindet, insb. Wärmetauscher zum Abkühlen der Verbrennungsgase von Kesselanlagen und/oder zum Vorwärmen der Verbrennungsluft von Kesselanlagen, dadurch gekennzeichnet, daß zumindest ein Rohr (1) im Rohrinneren einen oder mehrere, seinen lichten Durchgangsquerschnitt vermindernde, staudammähnliche Vorsprünge (7) und/oder einen schrägen Anstieg aufweist und daß das Rohr bzw. die Rohre zu den Vorsprüngen und/oder schrägen Anstiegen hin geneigt sind.

2. Tauscher nach Anspruch 1, dadurch gekennzeichnet, dass die Vorsprünge (7) sich an den den Krümmern (2) zugekehrten Enden der Rohre (1) befinden.

3. Tauscher nach Anspruch 1, dadurch gekennzeichnet, dass die Vorsprünge (7) nachträglich in die Rohre (1) eingesetzte und dort befestigte Körper sind.

4. Tauscher nach Anspruch 3, dadurch gekennzeichnet, dass die Vorsprünge (7) mit einem verbreiterten Fuss versehen sind, mit dem sie die Innenfläche der Rohre (1) berühren.

5. Tauscher nach Anspruch 1, dadurch gekennzeichnet, dass die ( grösste ) Höhe (h) der Vorsprünge etwa 1o - 50 % der lichten Innenhöhe der Rohre (1) ausmacht.

6. Tauscher nach Anspruch 3, dadurch gekennzeichnet, dass die Vorsprünge (7) angeklebt sind.

7. Tauscher nach Anspruch 1 und 6, dadurch gekennzeichnet, dass die Rohre (1) und die Vorsprünge (7) Kunststoffkörper sind.

8. Tauscher nach Anspruch 1, dadurch gekennzeichnet, dass die Rohre (1) und die Krümmer (2) durch Steckverbindungen nach Art von Muffenverbindungen zusammengehalten sind.

9. Tauscher nach Anspruch 1, dadurch gekennzeichnet, dass das maximale Gefälle der Rohre (1) zu den Vorsprüngen hin etwa 1 cm pro Meter Rohrlänge beträgt.

10. Tauscher nach Anspruch 1, gekennzeichnet durch seine Verwendung als Heizkörper , vorzugsweise als Raumheizkörper.

11. Tauscher nach Anspruch 1, dadurch gekennzeichnet, dass bei im wesentlichen in einer waagerechten Ebene angeordneten Rohren (1o) deren den Ausgang bildender Abschnitt (12) schräg nach oben geneigt ist, wobei der Zulaufabschnitt (11) der Rohre (1o) vorzugsweise schräg nach unten zu den Rohren (1o) geneigt ist.

## Claims

1. Heat exchanger having tubes, wherein the tubes have combustion gases flowing therethrough, and air is present externally of the tubes, more especially heat exchangers for cooling the combustion gases of boiler systems and/or for preheating the combustion air of boiler systems, characterised in that at least one tube (1) has, in its interior, one or a plurality of dam-like projection members (7), which reduce the unobstructed cross-sectional area of passage of said tube, and/or an inclined ascending portion, and in that the tube or the tubes are inclined towards the projection members and/or inclined ascending portions.

2. Exchanger according to claim 1, characterised in that the projection members (7) are situated on the ends of the tubes (1) facing the bends (2).

3. Exchanger according to claim 1, characterised in that the projection members (7) are bodies which are subsequently inserted into the tubes (1) and are secured there.

4. Exchanger according to claim 3, characterised in that the projection members (7) are provided with a widened base, by means of which they are in contact with the internal surface of the tubes (1).

5. Exchanger according to claim 1, characterised in that the (greatest) height (h) of the projection members constitutes roughly 10 - 50 % of the unobstructed internal height of the tubes (1).

6. Exchanger according to claim 3, characterised in that the projection members (7) are secured by adhesive.

7. Exchanger according to claims 1 and 6, characterised in that the tubes (1) and the projection members (7) are plastics material bodies.

8. Exchanger according to claim 1, characterised in that the tubes (1) and the bends (2) are held together by means of plug-in connections in the manner of sleeve joints.

9. Exchanger according to claim 1, characterised in that the maximum gradient of the tubes (1) towards the projection members is roughly 1 cm per metre tube length.

10. Exchanger according to claim 1, characterised by its use as a heater, preferably as a room heater.

11. Exchanger according to claim 1, characterised in that, when tubes (10) are disposed substantially in a horizontal plane, their outlet-forming portion (12) is upwardly inclined, the inlet portion (11) of the tubes (10) preferably being downwardly inclined relative to the tubes (10).

## Revendications

1. Échangeur de chaleur tubulaire, dans lequel les tubes sont parcourus par des gaz de combustion et de l'air se trouve à l'extérieur des tubes, notamment échangeur de chaleur pour refroidir les gaz de combustion de chaudières et/ou pour préchauffer l'air de combustion de chaudières, caractérisé en ce qu'au moins un tube (1) comporte, à l'intérieur, une ou plusieurs saillies (7) analogues à un barrage et/ou une rampe inclinée diminuant sa section transversale de passage, et en ce que le tube ou les tubes sont inclinés vers les saillies et/ou les rampes inclinées.

2. Échangeur suivant la revendication 1, caractérisé en ce que les saillies (7) se trouvent, aux extrémités des tubes (1), tournées vers les coudes (2).

3. Échangeur suivant la revendication 1, caractérisé en ce que les saillies (7) sont des pièces montées ultérieurement dans les tubes (1) et qui y sont fixées.

4. Échangeur suivant la revendication 3, caractérisé en ce que les saillies (7) sont munies d'un pied élargi, par lequel elles touchent la face intérieure des tubes (1).

5. Échangeur suivant la revendication 1, caractérisé en ce que la hauteur (h) (la plus grande) des saillies représente de 10 à 50 % du diamètre intérieur des tubes (1).

6. Échangeur suivant la revendication 3, caractérisé en ce que les saillies (7) sont collées.

7. Échangeur suivant la revendication 1 ou 6, caractérisé en ce que les tubes ou les saillies sont des pièces en matière plastique.

8. Échangeur suivant la revendication 1, caractérisé en ce que les tubes (1) et les coudes (2) sont maintenus ensemble par emmanchement à la manière de raccords à emboîtement.

9. Échangeur suivant la revendication 1, caractérisé en ce que la pente maximum des tubes par rapport aux saillies est de 1 cm environ par mètre de longueur du tube.

10. Échangeur suivant la revendication 1, caractérisé par son utilisation comme corps de chauffe, de préférence comme radiateur.

11. Échangeur suivant la revendication 1, caractérisé en ce que pour des tubes (10) disposés sensiblement dans un plan horizontal, la partie (12) formant la sortie est inclinée vers le haut, tandis que la partie (11) d'entrée des tubes est, de préférence, inclinée vers le bas en direction des tubes (10).
